# EUROPÄISCHE PATENTSCHRIFT

(11) **EP 1 607 553 B1**
(45) Veröffentlichungstag und Bekanntmachung des Hinweises auf die Patenterteilung: **03.08.2016**
(21) Anmeldenummer: 05405371.5
(22) Anmeldetag: 08.06.2005
(51) Int. Cl.: E05B 27/00

(54) **Schliesszylinder**
Lock cylinder
Serrure cylindrique

(30) Priorität: 15.06.2004 CH 10092004
(43) Veröffentlichungstag der Anmeldung: 21.12.2005
(73) Patentinhaber: ASSA ABLOY (Schweiz) AG, 8805 Richterswil (CH)
(72) Erfinder: Keller, Ernst, 8832 Wollerau (CH)
(74) Vertreter: Frischknecht, Harry Ralph

(56) Entgegenhaltungen:
- EP-A1- 0 918 124
- EP-A2- 0 250 701
- EP-A2- 0 937 843
- US-A- 2 427 837
- US-A- 3 824 818
- US-A- 4 185 480

## Beschreibung

Erfindung betrifft einen Schliesszylinder mit Stiftzuhaltungen, bei dem ein Grundcode mit wenigstens einem Umstellschlüssel änderbar ist, mit einem Zylindergehäuse, in dem ein Rotor gelagert ist, der einen Schlüsselkanal aufweist, in den ein mit Steuerflächen versehener Schaft eines Normalschlüssels zur Einordnung der in drei ersten Reihen angeordneten Zuhaltungen einschiebbar ist, mit weiteren Zuhaltungen, die Codierelemente aufweisen und die in einer Programmierstellung des Rotors in weiteren Bohrungen des Zylindergehäuses angeordnet sind.

Schliesszylinder mit Stiftzuhaltungen, deren Schliessung änderbar ist, sind bereits in zahlreichen Ausführungen bekannt. Beispielsweise zeigt die EP 0250701 ein Zylinderschloss, bei dem wenigsten eine Stiftzuhaltung ein so genanntes Variationsplättchen aufweist. Dieses Variationsplättchen kann durch eine Ausnehmung im Kern aufgenommen und so aus dem Bereich der Stiftzuhaltung entfernt werden. Bei diesem Schliesszylinder kann die Schliessung ohne Austausch und auch ohne Ausbau des Schlosses geändert werden. Dies ist beispielsweise dann erforderlich, wenn ein Schlüssel verloren geht.

Die EP 0918124 A offenbart ebenfalls einen Schliesszylinder, bei welchem ein Grundcode geändert werden kann. Hierzu weist ein Schlüssel eine Ausnehmung auf, welche eine Hilfszuhaltung aufnehmen und damit diese entfernt oder wieder eingesetzt werden kann. Bei diesem Schliesszylinder ist eine Umstellung vergleichsweise aufwändig und benötigt einen Fachmann.

Die GB 2154652 A offenbart einen Schliesszylinder, der zum Einsammeln von Schliesselementen eine separate Bohrung und einen separaten Kern mit Codierscheiben besitzt. Diese Codierscheiben können abgelegt werden. Der Schliesszylinder weist mehrere Scherlinien auf und kann deshalb nur mit vergleichsweise grossem Aussendurchmesser hergestellt werden.

Der Erfindung liegt die Aufgabe zugrunde, einen Schliesszylinder der genannten Art zu schaffen, der eine wesentlich höhere Schliesssicherheit gewährleistet.

Die Aufgabe ist bei einem gattungsgemässen Schliesszylinder dadurch gelöst, dass in der Programmierstellung der Umstellschlüssel mit drei weiteren Reihen von Zuhaltungen zusammenwirkt, die in Schiebern angeordnet sind und diese weiteren Reihen jeweils Zuhaltungen mit Codierelementen enthalten. Beim erfindungsgemässen Schliesszylinder kann die Umstellung gleichzeitig in drei Reihen beziehungsweise drei Bohrlinien erfolgen. Damit kann die Anordnung der Umstellpositionen, und somit die Zuhaltungen mit Codierelementen über drei Ebenen und damit über wesentlich mehr Bohrungen erfolgen. Dadurch werden die Umstellmöglichkeiten wesentlich erhöht. Daraus resultiert eine wesentlich höhere Sicherheit. Die höhere Sicherheit ergibt sich insbesondere durch eine sichere Verschleierung der Umstellpositionen beziehungsweise der Codierpositionen. Es kann somit nicht festgestellt werden, wo sich die Codierpositionen auf dem Schlüssel befinden. Aufgrund der vielen Umstellmöglichkeiten kann der Besitzer des Schliesszylinders mehrmals, beispielsweise 10 oder 20 mal vor- und rückwärts umstellen beziehungsweise programmieren. Gebrauchte Schlüsselsätze können archiviert und nach einer gewissen Zeit wieder verwendet werden. Wesentlich ist zudem, dass durch die Anordnung der weiteren Reihen in Schiebern ein kleiner Aussendurchmesser und zudem eine besonders einfache Montage möglich ist.

Nach einer Weiterbildung der Erfindung ist vorgesehen, dass das Zylindergehäuse Ausnehmungen aufweist, in welche jeweils ein Schieber eingesetzt ist, der Gehäusestifte der Stiftzuhaltungen aufnimmt. Diese Schieber können vor dem Einsetzen in die genannten Ausnehmungen hergestellt und mit den Gehäusestiften bestückt werden. Der mit den Zuhaltungsstiften bestückte Rotor kann beim Einsetzen der Schieber im Zylindergehäuse montiert sein, sodass nach dem Einschieben der Schieber in das Gehäuse der Schliesszylinder bereits funktionsfähig ist. Diese Weiterbildung hat zudem den wesentlichen Vorteil, dass der Schliesszylinder mit einem üblichen Aussendurchmesser von 17 mm realisiert werden kann.

Durch eine Weiterbildung der Erfindung ist vorgesehen, dass die weiteren Reihen bezüglich einer Mittelebene des Schliesszylinders asymmetrisch angeordnet sind. Damit ist eine Linksversion und eine Rechtsversion möglich. Dies hat den wesentlichen Vorteil, dass Zentralanlagen aufgebaut werden können. Bei einem Wohnhaus wird dann beispielsweise die Haustür mit einem Schliesszylinder ausgerüstet, der die Linksversion besitzt. Die Wohnungstüren werden dann jeweils mit einem Schliesszylinder nach der Rechtsversion ausgerüstet.

Durch eine Weiterbildung der Erfindung ist vorgesehen, dass wenigstens einer der drei weiteren Reihen eine unbewegliche Stiftposition aufweist. Diese Stiftposition ist vorzugsweise die hinterste Position. Ein Normalschlüssel kann deshalb zum Programmieren nicht verwendet werden. Zum Programmieren ist ein spezieller Umstell- oder Programmierschlüssel notwendig, der eine Kerbe aufweist, in welche der radial nicht bewegliche Stift ein- und ausfahren kann. Ein Normalschlüssel ohne diese Kerbe kann in der Programmierstellung nicht bis zum Schlüsselanschlag in den Schlüsselkanal eingestossen werden. In der Programmierstellung ist damit jeder normale Schlüssel ausgesperrt.

Der Schliesszylinder ist gemäss einer Weiterbildung der Erfindung ein Doppelschliesszylinder. Die beiden Zylindergehäuse sind vorzugsweise separat hergestellt und mit einem Steg verbunden. Die Teilung in zwei Zylinderhälften ermöglicht eine besonders einfache Montage, bei welcher die genannten Schieber in die Ausnehmungen der Zylinderhälften eingesetzt werden.

Die Erfindung betrifft zudem einen Umstellschlüssel für einen Schliesszylinder gemäss Anspruch 14. Bei diesem ist vorgesehen, dass er am vorderen Ende des Schaftes wenigstens eine nach vorne offene Kerbe aufweist. Diese Kerbe ermöglicht die Verwendung des Schlüssels in der Programmierstellung, in welcher wenigstens ein Stift unbeweglich ist.

Es sind ja auch Ausführungen mit zwei rotationssymmetrisch angeordneten Kerben oder vier symmetrisch angeordneten Kerben möglich. Entsprechend sind zwei beziehungsweise vier unbewegliche Stifte im Schliesszylinder vorhanden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: einen erfindungsgemässen Schliesszylinder, wobei sich der Rotor und die Zuhaltungen in der Montagestellung befindet,
- Figur 2: der Zylinder gemäss Figur 1 jedoch mit eingesetztem Umstellschlüssel,
- Figur 3: der Schliesszylinder nach einem Umprogrammieren,
- Figur 4: der Schliesszylinder bei abgezogenem Schlüssel,
- Figur 5: der Schliesszylinder in der Programmierstellung mit einem eingesetzten zweiten Umstellschlüssel,
- Figur 6: der Schliesszylinder nach dem Umprogrammieren mit dem zweiten Umstellschlüssel,
- Figur 7: der Schliesszylinder nach dem Abziehen des Umstellschlüssels nach der zweiten Version,
- Figur 8: ein weiterer Schnitt durch den erfindungsgemässen Schliesszylinder,
- Figur 9: ein Schnitt gemäss Figur 8, jedoch mit dem Rotor in der Programmierstellung,
- Figur 10: Beispiele von Codekarten,
- Figuren 11a - 11c: drei Ausführungsbeispiele des erfindungsgemässen Programmierschlüssels,
- Figuren 12a - 12c: Vorderansichten der Schlüssel gemäss den Figuren 11a - 11c,
- Figuren 13a - 13c: Längsschnitte durch bestückte Schieber,
- Figur 14: eine Frontansicht eines Zylindergehäuses mit asymmetrischer Anordnung von Ausnehmungen für die Schieber,
- Figur 15: eine Ansicht gemäss Figur 14, wobei die Ausnehmungen anders orientiert sind und
- Figur 16: schematisch eine räumliche Ansicht des Zylindergehäuses gemäss Figur 14.

Der in Figur 1 gezeigte Schliesszylinder 1 besitzt einen Rotor 3, der in einem Zylindergehäuse 2a gelagert ist. Das Zylindergehäuse 2a besitzt üblicherweise einen Zylindersack 9, der hier nur teilweise gezeigt ist. Die Figur 16 lässt erkennen, dass der Zylindersack 9 eine Ausnehmung 8 für die Aufnahme eines hier nicht gezeigten Verbindungssteges aufweist, der das Zylindergehäuse 2a mit einem weiteren Zylindergehäuse 2b verbindet. Der Schliesszylinder ist vorzugsweise ein Doppelschliesszylinder mit zwei Zylindergehäusen 2a und 2b, die mit einem Verbindungssteg miteinander fest verbunden sind. Zur Verankerung des Verbindungssteges weisen die beiden Zylindergehäuse 2a und 2b jeweils Bohrungen 10 zur Aufnahme eines hier nicht gezeigten Verbindungsstiftes auf.

Der Rotor 3 besitzt einen Schlüsselkanal 4 zur Aufnahme eines Normalschlüssels oder eines Umstellschlüssels 17. Der Umstellschlüssel 17 oder Programmierschlüssel ist vorzugsweise ein sogenannter Wendeschlüssel oder Flachschlüssel, der im Schaft gemäss Figur 2 Steuerflächen 18 besitzt, die durch Bohrungen geschaffen sind. Die Bohrungen können einfache Bohrungen, Stufenbohrungen, Fräsungen oder dergleichen sein. Die Bohrungen sind vorzugsweise in den Schmalseiten als auch in den Seitenflächen des Schlüsselschaftes angeordnet.

Das Zylindergehäuse 2a besitzt 6 Ausnehmungen 7, die sich in Längsrichtungen des Schlüsselkanals 4 erstrecken und die jeweils einen Schieber 6 aufnehmen. Die Schieber 6 besitzen jeweils gemäss den Figuren 13a bis 13c mehrere Bohrungen in verschiedenen Bohrbildern, die in einer Reihe angeordnet sind und die jeweils einen Gehäusestift 12 und in einigen Fällen wenigsten ein Codierelement 13 aufnehmen. Die Gehäusestifte 12 sind jeweils mit einer Spiralfeder 11 oder einem anderen geeigneten Federelement an einer in Figur 16 gezeigten vergleichsweise dünnen Gehäusewand 30 abgestützt. In den Figuren 1 bis 9 ist diese Gehäusewand 30 aus zeichnischen Gründen nicht dargestellt. Die Gehäusestifte 12 sind unterschiedlich lang, wie die Figuren 13a bis 13c beispielsweise zeigen.

Die Schieber 6 mit den Federn 11, den Gehäusestiften 12 und gegebenenfalls den Codierelementen 13 bilden Zuhaltungsreihen A bis F. Die Zuhaltungsreihen A, B und C arbeiten mit dem normalen Schlüssel zusammen. Die Zuhaltungsreihen D, E und F dienen hingegen lediglich zur Umstellung beziehungsweise Programmierung der Schliessungen. Wie ersichtlich, sind die Zuhaltungsreihen A, B und C gemäss Figur 1 bezüglich einer Mittelebene M symmetrisch angeordnet. Die Zuhaltungsreihe A befindet sich in der Neunuhrstellung, die Zuhaltungsreihe B in der Zwölfuhrstellung und die Zuhaltungsreihe C in der Dreiuhrstellung. Die zur Umstellung beziehungsweise Programmierung vorgesehenen Zuhaltungsreihen D, E und F sind jedoch bezüglich der Mittelebene M asymmetrisch angeordnet, wie dies ebenfalls die Figur 1 erkennen lässt. Die Zuhaltungsreihe D befindet sich in der Halbelfuhrstellung, die Zuhaltungsreihe E in der Halbzweiuhrstellung und die Zuhaltungsreihe F in der Halbfiinfuhrstellung. Diese Zuhaltungsreihen D, E und F sind bezüglich den Zuhaltungsreihen A, B und C im Uhrzeigersinn um 45° gedreht.

Der Rotor 3 ist mit drei Bohrreihen H, I und K versehen, wobei die erste Bohrreihe H Kernstifte 14, die zweite Bohrreihe I Kernstifte 15 und die dritte Bohrreihe K Kernstifte 16 aufweist. Diese Stifte 14, 15 und 16 sind in der Regel unterschiedlich lang, und zwar auch innerhalb einer Bohrreihe. Solche Kernstifte sind an sich gut bekannt.

Anhand der Figuren 1 bis 4 wird nachfolgend die Umstellung einer Schliessung mit einem Umstellschlüssel 17 näher erläutert.

Die Figur 1 zeigt den Schliesszylinder 1 in der Grundstellung nach der Montage. Die Zuhaltungen mit den Kernstiften 14, 15 und 16 sind in der Sperrstellung, und somit nicht mit einem Schlüssel eingeordnet. Die Scherlinie 5 zwischen dem Rotor 3 und dem Zylindergehäuse 2a wird von den Gehäusestiften 12, 12' und 12" übertreten und damit ist der Rotor 3 bezüglich des Zylindergehäuses 2a gesperrt. Der Rotor 3 befindet sich hier in der Programmierposition, das heisst bezüglich der Mittelebene M im Uhrzeigersinn um 45° gedreht. Wird nun der Umstellschlüssel 17 in den Schlüsselkanal 4 eingesetzt, so werden die Zuhaltungen der Zuhaltungsreihen D, E und F radial nach aussen verschoben. Die Gehäusestifte 12, 12' und 12" sperren nicht mehr. Zwei Codierelemente 13 der Zuhaltungsreihe F sind über die Scherlinie 5 nach aussen in den entsprechenden Schieber 6 versetzt. In der Bohrreihe I befindet sich ein Codierelement 13. In der Bohrreihe H befinden sich weiterhin beide Codierelemente 13.

Als Nächstes wird nun der Rotor 3 durch Drehen des Umstellstellschlüssels 17 im Gegenuhrzeigersinn um 45° gedreht. Die sich im Rotor 3 befindlichen Codierelemente 13 werden dadurch ebenfalls um 45° im Gegenuhrzeigersinn gedreht. Diese Codierelemente ändern damit ihre Position. Als Nächstes wird nun der Umstellschlüssel 17 abgezogen. Die Zuhaltungen werden nun durch die Wirkung der Federn 11 radial nach innen bewegt, bis sich die Spitzen der Kernstifte 14, 15 und 16 berühren. Der Rotor 3 ist dadurch gesperrt. Selbstverständlich gilt dies gleichzeitig nicht nur für drei Zuhaltungen, sondern für jeweils drei Reihen von Zuhaltungen. Die Umstellung der Schliessung ist damit abgeschlossen. Wie ersichtlich, ist eine solche Umstellung ausserordentlich einfach und kann von jedermann sehr schnell in wenigen Sekunden durchgeführt werden.

Die Figuren 5 bis 7 zeigen eine Umstellung mit einem Umstellschlüssel 17', die Figur 5 entspricht der Figur 2, wobei jedoch die Zuhaltungen gemäss den unterschiedlichen Steuerflächen 18 des Umstellschlüssels 17' entsprechend unterschiedlich radial versetzt sind. Die Codierelemente 13 sind entsprechend unterschiedlich auf dem Rotor 3 und dem Zylindergehäuse 2a verteilt. Die beiden Codierelemente 13 links oben befinden sich bei eingesetztem Umstellschlüssel 17' im Zylindergehäuse 2a, während in den anderen Positionen sich die beiden Codierelemente 13 jeweils im Rotor 3 befinden. Nun wird der Rotor 3 mit dem Umstellschlüssel 17' im Gegenuhrzeigersinn um 45° in die in der Figur 6 gezeigten Stellung gedreht. Nun wird der Umstellschlüssel 17' abgezogen, worauf die Zuhaltungen in die in der Figur 7 gezeigten Positionen fallen. Die Umstellung ist damit vollendet. Die Schliessung gemäss Figur 7 ist wie ersichtlich eine andere Schliessung als die gemäss Figur 4. Das heisst, der Schliesszylinder 1 gemäss Figur 7 erfordert zur Einordnung der Zuhaltungen einen anderen Schlüssel als denjenigen gemäss Figur 4. Die Schliesszylinder gemäss den Figuren 4 und 7 können beliebig wieder umgestellt werden.

Die Anordnung gemäss Figur 4 ist somit auch ausgehend von der Anordnung gemäss Figur 7 erreichbar und umgekehrt. Ein gebrauchter Schlüsselsatz kann unwirksam gemacht, archiviert und nach einigen Jahren durch Umstellung des Schliesszylinders 1 wieder verwendet werden.

Wie die Figur 8 zeigt, besitzt die letzte Bohrposition der Zuhaltungsreihe F keine radiale Bohrung, in welche der in Figur 9 gezeigte Kernstift 31 radial ausweichen könnte. Dies hat zur Folge, dass diese Stiftposition radial unbeweglich ist. Wird nun der Rotor 3 mit einem Normalschlüssel in die Umstellposition gemäss Figur 9 gedreht, so kann dieser Normalschlüssel in dieser Stellung nicht abgezogen werden. Es ist auch nicht möglich, bei einem in der Programmierstellung befindlichen Rotor 3 einen Normalschlüssel in den Schliesskanal 4 vollständig einzuschieben, da der Kernstift 31 am vorderen Ende des Normalschlüssels anstösst und diesen an einem weiteren Eindringen hindert. Ein Normalschlüssel kann deshalb nicht zum Umstellen einer Schliessung verwendet werden. Damit dies mit dem Umstellschlüssel 17 beziehungsweise 17' möglich ist, besitzt dieser gemäss den Figuren 11 a bis 11 c und 12a bis 12c am vorderen Ende Kerben 23, die sich in Längsrichtung des Schaftes 20, 21 beziehungsweise 22 erstrecken und die vorne offen sind. Je nach Anzahl der festen Kernstifte 31 weist der Umstellschlüssel 17 eine entsprechende Anzahl von Kerben 23 auf. Es können in rotationssymmetrischer Anordnung gemäss den Figuren 12b und 12c zwei Kerben 23 oder vier als auch sechs Kerben 23 vorhanden sein.

Die Figuren 13a, 13b und 13c zeigen im Längsschnitt die bestückten Schieber 6, 6' beziehungsweise 6" der Zuhaltungsreihen D, E und F. Wie ersichtlich, besitzt jeder Schieber 6, 6' beziehungsweise 6" mehrere Codierpositionen P, die jeweils wenigstens eine Codierscheibe 13 besitzen. Diese Codierpositionen P als auch die Bohrbilder können vielfältig variiert werden. Es ist auch möglich, den Schieber 6 um 180° zu drehen, sodass sich wieder eine andere Anordnung ergibt. So entsprechen die Schieber 6' und 6" dem Schieber 6, diese sind jedoch lediglich um 180° gedreht. Die Schieber 6, 6' und 6" können ausserhalb des Zylinders bestückt werden und bilden Einlagen 24, 25 und 26, die automatisch montiert werden können. Bei der Einlage 26 wird die oben genannte unbewegliche Stiftposition durch einen Stift 28 gebildet, der in eine entsprechende Bohrung des Schiebers 6" eingesetzt ist.

Am Stift 28 liegt entsprechend ein unbeweglicher Kernstift 31 an. Die Einlagen 24, 25 und 26 können auch untereinander ausgetauscht werden, sodass sich wiederum andere Schliessungen ergeben. Die Codierpositionen P können somit in drei Ebenen und damit über eine grosse Anzahl verschiedener Bohrungen variiert werden. Dies erhöht die Umstellmöglichkeiten und damit die Sicherheit wesentlich. Die Codierpositionen P sind deshalb vollständig verschleiert und können nicht ermittelt werden.

Das Zylindergehäuse 2a kann in der Version gemäss Figur 14 oder in der Version gemäss der Figur 15 ausgebildet sein. Diese beiden Versionen unterscheiden sich durch die Anordnung der Ausnehmungen 7. In der Figur 14 sind drei Aussparungen 7', welche für die Umstellung vorgesehen sind, nach rechts gedreht, während bei der Ausführung gemäss Figur 15 diese Ausnehmungen 7' und 45° nach links gedreht sind. Durch diesen Aufbau können zwei sich ergänzende unabhängige Bohrbilder in die Programmierung einbezogen werden. Dadurch kann eine Zentralanlage aufgebaut werden. Hierbei wird beispielsweise das Zylindergehäuse 2a gemäss Figur 14 für die Haustüre und die Zylindergehäuse 2a gemäss Figur 15 für die Wohnungstüren verwendet. Die Umstellschlüssel 17 für die Wohnungstüren können dann nicht zum Umstellen der Haustüre verwendet werden und umgekehrt. Ist der Schliesszylinder ein Doppelschliesszylinder, so weist dieser entsprechend zwei Zylindergehäuse der Version gemäss Figur 14 beziehungsweise zwei Zylindergehäuse gemäss der Version Figur 15 auf. Die Figur 10 zeigt drei Beispiele von Codekarten, wobei die Codierpositionen jeweils mit K und die üblichen Schliesspositionen mit X eingezeichnet sind.

### Bezugszeichenliste

| | | | |
|---|---|---|---|
| 1. | Schliesszylinder | 22. | Schlüsselschaft |
| 2a | Zylindergehäuse | 23. | Kerbe |
| 2b | Zylindergehäuse | 24. | Einlage |
| 3. | Rotor | 25. | Einlage |
| 4. | Schlüsselkanal | 26. | Einlage |
| 5. | Schärfläche | 27. | Bohrung |
| 6. | Schieber | 28. | Stift |
| 7. | Ausnehmung | 29. | Stift |
| 8. | Ausnehmung | 30. | Gehäusewand |
| 9. | Zylindersack | 31. | Kernstift |
| 10. | Bohrung | A | Zuhaltungsreihe |
| 11. | Feder | B | Zuhaltungsreihe |
| 12. | Gehäusestift | C | Zuhaltungsreihe |
| 13. | Codierelement | D | Zuhaltungsreihe |
| 14. | Kernstift | E | Zuhaltungsreihe |
| 15. | Kernstift | F | Zuhaltungsreihe |
| 16. | Kernstift | H | Bohrreihe |
| 17. | Umstellschlüssel | I | Bohrreihe |
| 18. | Steuerfläche | K | Bohrreihe |
| 19. | Schlüsselgriff | M | Mittelebene |
| 20. | Schlüsselschaft | P | Codierposition |
| 21. | Schlüsselschaft | | |

## Patentansprüche

1. Schliesszylinder mit Stiftzuhaltungen, bei dem ein Grundcode mit wenigstens einem Umstellschlüssel (17,17') änderbar ist, mit einem Zylindergehäuse (2a, 2b), in dem ein Rotor (3) gelagert ist, der einen Schlüsselkanal (4) aufweist, in den ein mit Steuerflächen (18) versehener Schaft eines Normalschlüssels zur Einordnung der in drei ersten Reihen (A, B, C) in Längsrichtung des Schlüsselkanals (4) angeordneten Zuhaltungen einschiebbar ist, mit weiteren Zuhaltungen, die Codierelemente (13) aufweisen und die, insbesondere in einer Programmierstellung des Rotors (3), in Bohrungen des Zylindergehäuses (2a, 2b) angeordnet sind, wobei in einer Programmierstellung der Umstellschlüssel (17, 17') mit drei weiteren Reihen (D, E, F) von in Längsrichtung des Schlüsselkanals (4) angeordneten Zuhaltungen zusammenwirken kann, die in Schiebern (6) angeordnet sind, wobei die besagten drei weiteren Reihen (D, E, F) von Zuhaltungen zur Umstellung der Schliessungen von den drei ersten Reihen (A, B, C) dienen, und diese besagten weiteren Reihen (D, E, F) von Zuhaltungen Codierelemente (13) enthalten, wobei die Codierelemente (13) durch Drehen des Umstellschlüssels (17) die Position bezüglich der besagten Zuhaltungen bzw. Reihen (A, B, C, D, E, F) ändern.

2. Schliesszylinder nach Anspruch 1, **dadurch gekennzeichnet, dass** die weiteren drei Reihen (D, E, F) bezüglich einer Mittelebende (M) des Schliesszylinders (1) asymmetrisch angeordnet sind.

3. Schliesszylinder nach Anspruch 1 oder 2, **dadurch gekennzeichnet, dass** die drei ersten Reihen (A, B, C) und die weiteren Reihen (D, E, F) um eine Rotation von 45 ° versetzt sind.

4. Schliesszylinder nach einem der Ansprüche 1 bis 3, **dadurch gekennzeichnet, dass** die drei ersten Reihen (A, B, C) gemäss einer Mittelebene (M) des Schliesszylinders (1) symmetrisch angeordnet sind.

5. Schliesszylinder nach einem der Ansprüche 1 bis 4, **dadurch gekennzeichnet, dass** die Codierelemente (13) scheibenförmig ausgebildet sind.

6. Schliesszylinder nach einem der Ansprüche 1 bis 5, **dadurch gekennzeichnet, dass** das Zylindergehäuse (2a, 2b) Ausnehmungen (7) aufweist, in welche jeweils ein Schieber (6) eingesetzt ist, der Gehäusestifte (12) der Stiftzuhaltungen aufnimmt.

7. Schliesszylinder nach Anspruch 6, **dadurch gekennzeichnet, dass** im Zylindergehäuse (2a, 2b) sechs Schieber (6) angeordnet sind, wobei drei Schieber in der Programmierstellung angeordnet sind.

8. Schliesszylinder nach einem der Ansprüche 1 bis 7, **dadurch gekennzeichnet, dass** wenigstens eine der weiteren drei Reihen (D, E; F) eine unbewegliche Stiftposition aufweist.

9. Schliesszylinder nach Anspruch 8, **dadurch gekennzeichnet, dass** die unbewegliche Stiftposition die hinterste Position ist.

10. Schliesszylinder nach einem der Ansprüche 1 bis 9, **dadurch gekennzeichnet, dass** er ein Doppelschliesszylinder ist und zwei getrennt hergestellte Gehäusehälften (2a, 2b) aufweist.

11. Schliesszylinder nach Anspruch 10, **dadurch gekennzeichnet, dass** die beiden Gehäusehälften (2a, 2b) mit einem Steg miteinander fest verbunden sind.

12. Schliesszylinder nach Anspruch 10 oder 11, **dadurch gekennzeichnet, dass** die Gehäusehälften (2a, 2b) asymmetrisch ausgebildet sind und entweder in einer rechtsgedrehten oder in einer linksgedrehten Version vorgesehen sind.

13. Schliesszylinder nach einem der Ansprüche 1 bis 12 und einen Umstellschlüssel, sowie einen Normalschlüssel, **dadurch gekennzeichnet, dass** der Normalschlüssel als auch der Umstellschlüssel (17, 17') Bohrungen aufweisen, durch welche die genannten Steuerflächen (18) gebildet werden.

## Claims

1. A locking cylinder with pin tumblers, at which a basic code is changeable with at least one change key (17, 17'), with a cylinder housing (2a, 2b) in which a rotor (3) comprising a key channel (4) is mounted, into which a shank provided with control surfaces (18) of a standard key is insertable for the positioning of the tumblers which are arranged in three first rows (A, B, C) in the longitudinal direction of the key channel (4), with further tumblers comprising coding elements (13) and which, particularly in a programming position of the rotor (3), are arranged in bores of the cylinder housing (2a, 2b), wherein, in a programming position, the change key (17, 17') can cooperate with three further rows (D, E, F) of tumblers arranged in the longitudinal direction of the key channel (4), these tumblers being arranged in slides (6), wherein said three further rows (D, E, F) of tumblers serve for changing the closures of the three first rows (A, B, C), and these said further rows (D, E, F) of tumblers contain coding elements (13), wherein, by turning the change key (17), the coding elements (13) change the position relative to said tumblers or rows (A, B, C, D, E, F) respectively.

2. The locking cylinder according to Claim 1, **characterized in that** the further three rows (D, E, F) are arranged asymmetrically with respect to a central plane (M) of the locking cylinder (1).

3. The locking cylinder according to Claim 1 or 2, **characterized in that** the three first rows (A, B, C) and the further rows (D, E, F) are offset by a rotation of 45°.

4. The locking cylinder according to one of Claims 1 to 3, **characterized in that** the three first rows (A, B, C) are arranged symmetrically according to a central plane (M) of the locking cylinder (1).

5. The locking cylinder according to one of Claims 1 to 4, **characterized in that** the coding elements (13) are disk-shaped.

6. The locking cylinder according to one of Claims 1 to 5, **characterized in that** the cylinder housing (2a, 2b) comprises recesses (7) into each of which a slide (6) is inserted which accommodates housing pins (12) of the pin tumblers.

7. The locking cylinder according to Claim 6, **characterized in that** six slides (6) are arranged in the cylinder housing (2a, 2b), wherein three slides are arranged in the programming position.

8. The locking cylinder according to one of Claims 1 to 7, **characterized in that** at least one of the further three rows (D, E, F) comprises a fixed pin position.

9. The locking cylinder according to Claim 8, **characterized in that** the fixed pin position is the rearmost position.

10. The locking cylinder according to one of Claims 1 to 9, **characterized in that** it is a double locking cylinder and comprises two housing halves (2a, 2b) which are produced separately.

11. The locking cylinder according to Claim 10, **characterized in that** the two housing halves (2a, 2b) are firmly connected to one another by a web.

12. The locking cylinder according to Claim 10 or 11, **characterized in that** the housing halves (2a, 2b) are formed asymmetrically and are provided either in a version which is turned to the right or in a version which is turned to the left.

13. The locking cylinder according to one of Claims 1 to 12 and a change key as well as a standard key, **characterized in that** the standard key as well as the change key (17, 17') comprising bores by means of which the said control surfaces (18) are formed.

## Revendications

1. Un cylindre de fermeture avec des goupilles, auquel un code de base est modifiable avec au moins une clé de modification (17, 17'), avec un boîtier de cylindre (2a, 2b) dans lequel un rotor (3) comprenant un canal de clé (4) est monté, dans lequel une tige pourvu des surfaces de commande (18) d'une clé standard est insérable pour le positionnement des goupilles qui sont disposées dans trois premières rangées (A, B, C) dans la direction longitudinale du canal de clé (4), avec d'autres goupilles comprenant des éléments de codage (13) et qui, en particulier dans une position de programmation du rotor (3), sont disposées dans des alésages du boîtier de cylindre (2a, 2b), où, dans une position de programmation, la clé de modification (17, 17') peut coopérer avec trois autres rangées (D, E, F) de goupilles arrangées dans la direction longitudinale du canal de clé (4), ces goupilles étant disposées dans des glissières (6), où lesdites trois autres rangées (D, E, F) de goupilles servent à changer les fermetures des trois premières rangées (A, B, C), et ces dites autres rangées (D, E, F) de goupilles contiennent des éléments de codage (13), où, en tournant la clé de modification (17), les éléments de codage (13) changent la position par rapport à lesdites goupilles ou rangées (A, B, C, D, E, F) respectivement.

2. Le cylindre de fermeture selon la revendication 1, **caractérisé en ce que** les trois autres rangées (D, E, F) sont disposées de façon asymétrique par rapport à un plan médian (M) du cylindre de fermeture (1).

3. Le cylindre de fermeture selon la revendication 1 ou 2, **caractérisé en ce que** les trois premières rangées (A, B, C) et les autres rangées (D, E, F) sont compensées par une rotation de 45°.

4. Le cylindre de fermeture selon l'une quelconque des revendications 1 à 3, **caractérisé en ce que** les trois premières rangées (A, B, C) sont disposées symétriquement selon un plan médian (M) du cylindre de fermeture (1).

5. Le cylindre de fermeture selon l'une des revendications 1 à 4, **caractérisé en ce que** les éléments de codage (13) sont en forme de disque.

6. Le cylindre de fermeture selon l'une quelconque des revendications 1 à 5, **caractérisé en ce que** le boîtier de cylindre (2a, 2b) comprend des évidements (7) dans chacun desquels une glissière (6) est insérée qui reçoit des broches de boîtier (12) des goupilles.

7. Le cylindre de fermeture selon la revendication 6, **caractérisé en ce que** six glissières (6) sont arrangées dans le boîtier de cylindre (2a, 2b), où trois glissières sont arrangées dans la position de programmation.

8. Le cylindre de fermeture selon l'une quelconque des revendications 1 à 7, **caractérisé en ce qu'**au moins une des trois autres rangées (D, E, F) comprend une position de la broche fixe.

9. Le cylindre de fermeture selon la revendication 8, **caractérisé en ce que** la position de broche fixe est la position la plus reculée.

10. Le cylindre de fermeture selon l'une quelconque des revendications 1 à 9, **caractérisé en ce qu'**il est un cylindre à double fermeture et comprend deux moitiés de boîtier (2a, 2b) qui sont produites séparément.

11. Le cylindre de fermeture selon la revendication 10, **caractérisé en ce que** les deux moitiés de boîtier (2a, 2b) sont fermement reliées l'une à l'autre par une âme.

12. Le cylindre de fermeture selon la revendication 10 ou 11, **caractérisé en ce que** les moitiés de boîtier (2a, 2b) sont formées asymétriquement et sont fournies soit dans une version qui est tournée vers la droite, soit dans une version qui est tournée vers la gauche.

13. Le cylindre de fermeture selon l'une quelconque des revendications 1 à 12 et une clé de modification et une clé standard, **caractérisé en ce que** la clé standard, ainsi que la clé de modification (17, 17') comportant des alésages par lesquels lesdites surfaces de commande (18) sont formées.
